# FASCICULE DE BREVET EUROPEEN

(11) **EP 4 388 268 B1**
(45) Date de publication et mention de la délivrance du brevet: **25.06.2025**
(21) Numéro de dépôt: 22762104.2
(22) Date de dépôt: 12.08.2022
(51) Int. Cl.: F28D 7/00, F28D 9/00, F28B 1/02

(54) **PROCÉDÉ DE REFROIDISSEMENT METTANT EN OEUVRE UN ÉCHANGEUR DE CHALEUR ET UN TEL ÉCHANGEUR DE CHALEUR**
KÜHLVERFAHREN MIT EINEM WÄRMETAUSCHER UND EIN SOLCHER WÄRMETAUSCHER
COOLING METHOD USING A HEAT EXCHANGER, AND SUCH A HEAT EXCHANGER

(30) Priorité: 16.08.2021 FR 2108704
(43) Date de publication de la demande: 26.06.2024
(73) Titulaire: Fives Cryo, 88190 Golbey (FR); Universität Stuttgart ,, 70569 Stuttgart (DE); KSG Kraftwerks-Simulator-Gesellschaft mbH, 45257 Essen (DE)
(72) Inventeur: TIOUAL-DEMANGE, Sarah, 88190 Golbey (FR); VOIRIN, Vivien, 88190 Golbey (FR); HECKER, Frieder, 45257 Essen (DE); HOFER, Markus, 70569 Stuttgart (DE)
(74) Mandataire: Novagraaf Group
(86) Numéro de dépôt international: PCT/EP2022/072728
(87) Numéro de publication internationale: WO 2023/020975

(56) Documents cités:
- WO-A1-2005/031122
- US-A- 4 294 658
- US-A1- 2021 164 734

## Description

### Domaine technique de l'invention

L'invention appartient au domaine technique des échangeurs de chaleurs. L'invention concerne plus précisément un procédé de refroidissement mettant en œuvre un échangeur de chaleur. En particulier le procédé met en œuvre du dioxyde de carbone en phase supercritique. L'invention concerne par ailleurs un échangeur de chaleur. Un procédé selon le préambule de la revendication 1 est connu du document US 4 294 658 A.

### Arrière-plan technique

Les échangeurs de chaleurs industriels sont utilisés dans diverses industries.

En particulier, l'industrie de la production d'électricité d'origine nucléaire, utilise des échangeurs de chaleur. Les échangeurs de chaleur utilisés dans les centrales nucléaires sont soumis à une règlementation exigeante, spécifique à ce secteur d'activité. A cette règlementation s'ajoute des exigences techniques particulières.

Dans le circuit secondaire d'une centrale nucléaire, la vapeur d'eau, après avoir traversée au moins une turbine permettant de produire de l'électricité, est refroidie dans un condenseur pour obtenir de l'eau en phase liquide. Le condenseur utilise un fluide de refroidissement extérieur, tel que de l'eau de mer ou d'un fleuve, c'est le circuit tertiaire.

En cas de problème technique sur le circuit tertiaire, il est nécessaire de continuer à refroidir le circuit secondaire. Le refroidissement du circuit secondaire est alors pris en charge par un circuit de secours distinct du circuit tertiaire.

Ce circuit de secours comporte, entre autres, un échangeur de chaleur qui doit pouvoir être agencé dans le bâtiment réacteur. En d'autres termes, l'échangeur doit pouvoir être agencé dans un espace exigu, et par conséquent avoir des dimensions réduites, tout en étant en mesure de refroidir la vapeur d'eau du circuit secondaire pour atteindre une température de consigne de sortie acceptable.

Réduire les dimensions des échangeurs de chaleur a un impact immédiat sur les performances de l'échangeur de chaleur. La demanderesse s'est aperçue qu'en réduisant les dimensions de l'échangeur de chaleur, la différence de température entre le fluide froid et le fluide chaud était telle, qu'elle induisait des contraintes mécaniques susceptibles d'endommager l'échangeur de chaleur, rendant le circuit de secours inopérant et mettant en danger la centrale nucléaire.

L'invention vise donc à proposer un procédé permettant de mettre en œuvre un échangeur de chaleur aux dimensions réduites, et qui assure le refroidissement d'un fluide chaud sans risque d'endommager ledit échangeur de chaleur en raison des écarts de températures trop importants.

### Résumé de l'invention

A cet effet, il est proposé en premier lieu un procédé de refroidissement mettant en œuvre un échangeur de chaleur, le procédé étant destiné à refroidir un premier fluide au moyen d'un deuxième fluide, procédé dans lequel le premier fluide sort et entre de l'échangeur de chaleur à plusieurs reprises de sorte à échanger avec lui-même et avec le deuxième fluide, par contact indirect, procédé dans lequel :
- le premier fluide entre et sort une première fois dans l'échangeur de chaleur formant un premier passage dudit premier fluide dans l'échangeur de chaleur,
- le premier fluide entre et sort une deuxième fois dans l'échangeur de chaleur formant un deuxième passage dudit premier fluide dans l'échangeur de chaleur,
- le premier fluide entre et sort une troisième fois dans l'échangeur de chaleur formant un troisième passage dudit premier fluide dans l'échangeur de chaleur,
- le premier fluide entre et sort une quatrième fois dans l'échangeur de chaleur formant un quatrième passage dudit premier fluide dans l'échangeur de chaleur,

procédé dans lequel le premier fluide lors de son premier passage échange successivement avec le premier fluide lors de son deuxième passage puis avec le premier fluide lors de son quatrième passage tout en échangeant avec le deuxième fluide,
procédé dans lequel le premier fluide est de la vapeur d'eau et le deuxième fluide est du dioxyde de carbone en phase supercritique.

Un tel procédé présente l'avantage d'utiliser uniquement deux fluides, à savoir de la vapeur d'eau et du dioxyde de carbone en phase supercritique. Dans l'hypothèse où une telle recirculation n'était pas mise en œuvre, au moins un fluide en plus serait nécessaire pour obtenir un résultat équivalent.

Diverses caractéristiques supplémentaires peuvent être prévues seules ou en combinaison :
- au cours de son premier passage, le premier fluide subit un abaissement de température sensiblement compris entre 100°C et 110°C ;
- au cours de son deuxième passage, le premier fluide subit une augmentation de température sensiblement comprise entre 47°C et 57°C ;
- au cours de son troisième passage le premier fluide subit un abaissement de température sensiblement compris entre 70°C et 80°C ;
- au cours de son quatrième passage, le premier fluide subit une augmentation de température sensiblement comprise entre 37°C et 47°C ;
- le premier fluide entre et sort une cinquième fois dans l'échangeur de chaleur formant un cinquième passage et subit un abaissement de température sensiblement compris entre 65°C et 75°C ;
- le deuxième fluide entre et sort une fois de l'échangeur de chaleur ;
- le deuxième fluide échange avec le premier fluide dans son cinquième passage dans l'échangeur de chaleur et subit une augmentation de température sensiblement comprise entre 15°C et 25°C ;
- le deuxième fluide échange avec le premier fluide dans son troisième passage dans l'échangeur de chaleur et subit une augmentation de température sensiblement comprise entre 20°C et 30°C ;
- le deuxième fluide échange avec le premier fluide dans son premier passage dans l'échangeur de chaleur et subit une augmentation de température sensiblement comprise entre 159°C et 169°C ;
- le premier fluide lors de son deuxième passage échange parallèlement avec le deuxième fluide et avec le premier fluide lors de son premier passage ;
- le premier fluide lors de son troisième passage échange avec le deuxième fluide ;
- le premier fluide lors de son quatrième passage échange parallèlement avec le premier fluide lors de son premier passage et avec le deuxième fluide ;
- le premier fluide lors de son cinquième passage échange avec le deuxième fluide ;
- le procédé est utilisé dans un circuit de secours destiné à refroidir un circuit secondaire d'une centrale nucléaire.

Il est proposé en deuxième lieu un échangeur de chaleur apte à mettre en œuvre un procédé tel que précédemment décrit, ledit échangeur de chaleur comprenant :
- une première entrée d'un fluide chaud,
- une première sortie dudit fluide chaud reliée fluidiquement à la première entrée à l'intérieur dudit échangeur de chaleur par un premier passage,
- une deuxième entrée dudit fluide chaud, reliée à la première sortie par une première canalisation,
- une deuxième sortie dudit fluide chaud reliée fluidiquement à la deuxième entrée à l'intérieur dudit échangeur de chaleur par un deuxième passage,
- une troisième entrée dudit fluide chaud reliée à la deuxième sortie par une deuxième canalisation,
- une troisième sortie dudit fluide chaud reliée fluidiquement à la troisième entrée à l'intérieur dudit échangeur de chaleur par un troisième passage,
- une quatrième entrée dudit fluide chaud reliée à la troisième sortie par une troisième canalisation,
- une quatrième sortie dudit fluide chaud reliée fluidiquement à la quatrième entrée à l'intérieur dudit échangeur de chaleur par un quatrième passage,
- une cinquième entrée dudit fluide chaud reliée à la quatrième sortie par une quatrième canalisation,
- une cinquième sortie dudit fluide chaud reliée fluidiquement à la cinquième entrée à l'intérieur dudit échangeur de chaleur par un cinquième passage.

Diverses caractéristiques supplémentaires peuvent être prévues seules ou en combinaison :
- l'échangeur de chaleur présente une longueur inférieure ou égale à 2000 millimètres ;
- l'échangeur de chaleur présente une hauteur inférieure ou égale à 600 millimètres.

### Brève description des figures

D'autres caractéristiques et avantages de l'invention apparaitront au cours de la lecture de la description détaillée qui va suivre pour la compréhension de laquelle on se reportera au dessin annexé dans lequel :
- La figure 1 est une vue schématique d'un échangeur de chaleur dans laquelle le procédé selon l'invention est illustré.

### Description détaillée de l'invention

Sur la figure 1 est représenté un échangeur 1 de chaleur selon l'invention.

L'échangeur de chaleur comprend des têtes 2, 3, 4, 5 destinées à répartir ou collecter le fluide dans l'échangeur de chaleur.

L'échangeur de chaleur comporte plusieurs têtes 2 d'entrée d'un fluide chaud et plusieurs têtes 3 de sortie de ce même fluide chaud. L'échangeur de chaleur comprend une tête 4 d'entrée d'un fluide froid et deux têtes 5 de sortie de ce même fluide froid.

L'échangeur 1 de chaleur est compartimenté. Ceci signifie qu'à l'intérieur de l'échangeur 1 de chaleur, des compartiments étanches permettent d'organiser le passage des fluides dans ledit échangeur 1 de chaleur afin que les échanges thermiques se fassent selon un plan prédéterminé. Ces compartiments ne sont pas représentés sur le dessin.

Le procédé de refroidissement selon l'invention met en œuvre l'échangeur de chaleur représenté sur la figure 1.

Ainsi qu'on peut le voir sur la figure 1, le fluide chaud entre et sort à plusieurs reprises de l'échangeur de chaleur.

En faisant échanger thermiquement, le fluide chaud avec lui-même à plusieurs reprises dans l'échangeur, mais aussi avec le fluide froid, il devient possible d'effectuer des abaissements et augmentations successifs de température. Ceci permet d'éviter des écarts de température trop important. L'échangeur de chaleur est alors préservé d'éventuels dommages.

Les échanges de chaleur entre le premier fluide d'une part et entre le premier fluide et le deuxième fluide d'autre part, se font par contact indirect. Autrement dit, les fluides ne sont pas directement en contact mais séparés par une paroi de sorte qu'ils ne se mélangent pas.

Selon l'invention, le fluide chaud entre dans l'échangeur 1 de chaleur par une première entrée 6 et en sort par une première sortie 7. Il s'agit d'un premier passage 8 du fluide chaud dans l'échangeur 1 de chaleur. Le fluide chaud subit un abaissement de température sensiblement compris entre 100°C et 110°C, de préférence sensiblement égal à 105°C.

Selon l'invention, le fluide chaud entre dans l'échangeur 1 de chaleur par une deuxième entrée 9 et en sort par une deuxième sortie 10. Il s'agit d'un deuxième passage 11 du fluide chaud dans l'échangeur 1 de chaleur. Le fluide chaud subit une augmentation de température sensiblement comprise entre 47°C et 57°C, de préférence sensiblement égal à 52°C.

Selon l'invention, le fluide chaud entre dans l'échangeur 1 de chaleur par une troisième entrée 12 et en sort par une troisième sortie 13. Il s'agit d'un troisième passage 14 du fluide chaud dans l'échangeur 1 de chaleur. Le fluide chaud subit un abaissement de température sensiblement compris entre 70°C et 80°C, de préférence sensiblement égal à 75°C.

Selon l'invention, le fluide chaud entre dans l'échangeur 1 de chaleur par une quatrième entrée 15 et en sort par une quatrième sortie 16. Il s'agit d'un quatrième passage 17 du fluide chaud dans l'échangeur 1 de chaleur. Le fluide chaud subit une augmentation de température sensiblement comprise entre 37°C et 47°C, de préférence sensiblement égal à 42°C.

Avantageusement, le fluide chaud entre dans l'échangeur 1 de chaleur par une cinquième entrée 18 et en sort par une cinquième sortie 19. Il s'agit d'un cinquième passage 20 du fluide chaud dans l'échangeur 1 de chaleur. Le fluide chaud subit un abaissement de température sensiblement compris entre 65°C et 75°C, de préférence sensiblement égal à 70°C.

Avantageusement, le fluide froid entre dans l'échangeur 1 de chaleur par la tête 4 d'entrée froide et en sort par deux têtes 5 de sortie froide. Le fluide froid ne fait qu'un seul passage dans l'échangeur 1 de chaleur.

Avantageusement, le fluide froid échange avec le fluide chaud lors de son cinquième passage 20 dans l'échangeur 1 de chaleur. Le fluide froid subit une augmentation de température sensiblement comprise entre 15°C et 25°C, de préférence sensiblement égale à 20°C.

Avantageusement, le fluide froid échange avec le fluide chaud lors de son troisième passage 14 dans l'échangeur 1 de chaleur. Le fluide froid subit une augmentation de température sensiblement comprise entre 20°C et 30°C, de préférence sensiblement égale à 25°C.

Avantageusement, le fluide froid échange avec le fluide chaud lors de son premier passage 8 dans l'échangeur 1 de chaleur. Le fluide froid subit une augmentation de température sensiblement comprise entre 159°C et 169°C, de préférence sensiblement égale à 164°C.

Selon l'invention, le fluide chaud au cours de son premier passage 8 dans l'échangeur 1 de chaleur, échange successivement avec le fluide chaud lors de son deuxième passage 11 puis avec le fluide chaud lors de son quatrième passage 17. En parallèle, le fluide chaud échange avec le fluide froid tout au long de son parcours dans l'échangeur 1 de chaleur.

Avantageusement, le fluide chaud au cours de son deuxième passage 11 dans l'échangeur 1 de chaleur, échange parallèlement avec le fluide chaud lors de son premier passage et avec le fluide froid.

Avantageusement, le fluide chaud au cours de son troisième passage 14 dans l'échangeur 1 de chaleur, échange avec le fluide froid.

Avantageusement, le fluide chaud au cours de son quatrième passage 17 dans l'échangeur 1 de chaleur, échange parallèlement avec le fluide chaud lors de son premier passage 8 et avec le fluide froid.

Avantageusement, le fluide chaud au cours de son cinquième passage 20 dans l'échangeur 1 de chaleur, échange avec le fluide froid.

Selon l'invention, le fluide chaud est de la vapeur d'eau et le fluide froid est du dioxyde de carbone en phase supercritique. Les propriétés du dioxyde de carbone en phase supercritique sont avantageuses en raison de sa masse volumique élevée, son coefficient de diffusivité intermédiaire entre gaz et liquide et une faible viscosité proche de celle des gaz, permettant ainsi un échange thermique plus efficace dans l'échangeur 1 de chaleur.

Avantageusement, le procédé est utilisé dans un circuit de secours destiné à refroidir un circuit secondaire d'une centrale nucléaire. Une centrale nucléaire comporte un circuit primaire permettant de refroidir par contact direct le combustible nucléaire, un circuit secondaire permettant de refroidir le circuit primaire et aussi utilisé pour la production d'électricité.

Ainsi qu'on peut le voir sur la figure 1, l'échangeur 1 de chaleur comporte plusieurs canalisations reliant les têtes entre elles, afin de mettre en œuvre le procédé précédemment décrit. Ainsi l'échangeur de chaleur comprend :
- une première canalisation 29 reliant la première sortie 7 à la deuxième entrée 9 ;
- une deuxième canalisation 21 reliant la deuxième sortie 10 à la troisième entrée 12 ;
- une troisième canalisation 22 reliant la troisième sortie 13 à la quatrième entrée 15 ;
- une quatrième canalisation 23 reliant quatrième sortie 16 à la cinquième entrée 18.

Les canalisation 29, 21, 22, 23 permettent de créer la recirculation du fluide chaud dans l'échangeur de chaleur et donc d'obtenir d'éviter un abaissement brutal de la température du fluide chaud. Les contraintes mécaniques qui s'appliquent sur l'échangeur de chaleur sont donc maîtrisées.

Cet échangeur de chaleur, mettant en œuvre le procédé précédemment décrit présente ainsi une longueur maximale inférieure ou égale à 2000 millimètres.

Cet échangeur de chaleur, mettant en œuvre le procédé précédemment décrit présente ainsi une hauteur maximale inférieure ou égale à 600 millimètres.

## Revendications

1. Procédé de refroidissement mettant en œuvre un échangeur (1) de chaleur, le procédé étant destiné à refroidir un premier fluide au moyen d'un deuxième fluide, procédé dans lequel le premier fluide sort et entre de l'échangeur (1) de chaleur à plusieurs reprises de sorte à échanger avec lui-même et avec le deuxième fluide, par contact indirect, procédé dans lequel :
- le premier fluide entre et sort une première fois dans l'échangeur (1) de chaleur formant un premier passage (8) dudit premier fluide dans l'échangeur de chaleur,
- le premier fluide entre et sort une deuxième fois dans l'échangeur (1) de chaleur formant un deuxième passage (11) dudit premier fluide dans l'échangeur de chaleur, **caractérisé en ce que**
- le premier fluide entre et sort une troisième fois dans l'échangeur (1) de chaleur formant un troisième passage (14) dudit premier fluide dans l'échangeur de chaleur,
- le premier fluide entre et sort une quatrième fois dans l'échangeur (1) de chaleur formant un quatrième passage (17) dudit premier fluide dans l'échangeur de chaleur,
procédé dans lequel le premier fluide lors de son premier passage (8) échange successivement avec le premier fluide lors de son deuxième passage (11) puis avec le premier fluide lors de son quatrième passage (17) tout en échangeant avec le deuxième fluide,
procédé dans lequel le premier fluide est de la vapeur d'eau et le deuxième fluide est du dioxyde de carbone en phase supercritique.

2. Procédé selon la revendication 1 dans lequel, au cours de son premier passage (8), le premier fluide subit un abaissement de température sensiblement compris entre 100°C et 110°C.

3. Procédé selon la revendication 2 dans lequel, au cours de son deuxième passage (11), le premier fluide subit une augmentation de température sensiblement comprise entre 47°C et 57°C.

4. Procédé selon la revendication 3 dans lequel, au cours de son troisième passage (14) le premier fluide subit un abaissement de température sensiblement compris entre 70°C et 80°C.

5. Procédé selon la revendication 4 dans lequel, au cours de son quatrième passage (17), le premier fluide subit une augmentation de température sensiblement comprise entre 37°C et 47°C.

6. Procédé selon la revendication 5 dans lequel, le premier fluide entre et sort une cinquième fois dans l'échangeur (1) de chaleur formant un cinquième passage (20) et subit un abaissement de température sensiblement compris entre 65°C et 75°C.

7. Procédé selon la revendication 6 dans lequel, le deuxième fluide entre et sort une fois de l'échangeur (1) de chaleur.

8. Procédé selon la revendication 7 dans lequel, le deuxième fluide échange avec le premier fluide dans son cinquième passage (20) dans l'échangeur (1) de chaleur et subit une augmentation de température sensiblement comprise entre 15°C et 25°C.

9. Procédé selon la revendication 8 dans lequel, le deuxième fluide échange avec le premier fluide dans son troisième passage (14) dans l'échangeur (1) de chaleur et subit une augmentation de température sensiblement comprise entre 20°C et 30°C.

10. Procédé selon la revendication 9 dans lequel, le deuxième fluide échange avec le premier fluide dans son premier passage (8) dans l'échangeur (1) de chaleur et subit une augmentation de température sensiblement comprise entre 159°C et 169°C.

11. Procédé selon la revendication 10 dans lequel, le premier fluide lors de son deuxième passage (11) échange parallèlement avec le deuxième fluide et avec le premier fluide lors de son premier passage (8).

12. Procédé selon la revendication 11 dans lequel, le premier fluide lors de son troisième passage (14) échange avec le deuxième fluide.

13. Procédé selon la revendication 12 dans lequel, le premier fluide lors de son quatrième passage (17) échange parallèlement avec le premier fluide lors de son premier passage (8) et avec le deuxième fluide.

14. Procédé selon la revendication 13 dans lequel, le premier fluide lors de son cinquième passage (20) échange avec le deuxième fluide.

15. Procédé selon l'une quelconque des revendications précédentes dans lequel, celui-ci est utilisé dans un circuit de secours destiné à refroidir un circuit secondaire d'une centrale nucléaire.

16. Echangeur (1) de chaleur apte à mettre en œuvre un procédé selon l'une quelconque des revendications précédentes, ledit échangeur (1) de chaleur comprenant :
- une première entrée (6) d'un fluide chaud,
- une première sortie (7) dudit fluide chaud reliée fluidiquement à la première entrée (6) à l'intérieur dudit échangeur (1) de chaleur par un premier passage (8),
- une deuxième entrée (9) dudit fluide chaud, reliée à la première sortie (7) par une première canalisation (29),
- une deuxième sortie (10) dudit fluide chaud reliée fluidiquement à la deuxième entrée (9) à l'intérieur dudit échangeur (1) de chaleur par un deuxième passage (11),
- une troisième entrée (12) dudit fluide chaud reliée à la deuxième sortie (10) par une deuxième canalisation (21),
- une troisième sortie (13) dudit fluide chaud reliée fluidiquement à la troisième entrée (12) à l'intérieur dudit échangeur (1) de chaleur par un troisième passage (14),
- une quatrième entrée (15) dudit fluide chaud reliée à la troisième sortie (13) par une troisième canalisation (22),
- une quatrième sortie (16) dudit fluide chaud reliée fluidiquement à la quatrième entrée (15) à l'intérieur dudit échangeur (1) de chaleur par un quatrième passage (17),
- une cinquième entrée (18) dudit fluide chaud reliée à la quatrième sortie (16) par une quatrième canalisation (23),
- une cinquième sortie (19) dudit fluide chaud reliée fluidiquement à la cinquième entrée (18) à l'intérieur dudit échangeur (1) de chaleur par un cinquième passage (20).

17. Echangeur (1) de chaleur selon la revendication 16 dans lequel, celui présente une longueur inférieure ou égale à 2000 millimètres.

18. Echangeur (1) de chaleur selon l'une quelconque des revendications 16 ou 17 dans lequel, celui-ci présente une hauteur inférieure ou égale à 600 millimètres.

## Patentansprüche

1. Kühlverfahren, das einen Wärmetauscher (1) einsetzt, wobei das Verfahren dazu bestimmt ist, ein erstes Fluid mittels eines zweiten Fluids zu kühlen, wobei in dem Verfahren das erste Fluid mehrfach aus dem Wärmetauscher (1) aus- und darin eintritt, um durch indirekten Kontakt in Austausch mit sich selbst und mit dem zweiten Fluid zu treten, wobei in dem Verfahren:
- das erste Fluid ein erstes Mal in den Wärmetauscher (1) ein- und daraus austritt, wobei ein erster Durchgang (8) für das erste Fluid in dem Wärmetauscher ausgebildet wird,
- das erste Fluid ein zweites Mal in den Wärmetauscher (1) ein- und daraus austritt, wobei ein zweiter Durchgang (11) für das erste Fluid in dem Wärmetauscher ausgebildet wird, **dadurch gekennzeichnet, dass**
- das erste Fluid ein drittes Mal in den Wärmetauscher (1) ein- und daraus austritt, wobei ein dritter Durchgang (14) für das erste Fluid in dem Wärmetauscher ausgebildet wird,
- das erste Fluid ein viertes Mal in den Wärmetauscher (1) ein- und daraus austritt, wobei ein vierter Durchgang (17) für das erste Fluid in dem Wärmetauscher ausgebildet wird,
wobei in dem Verfahren das erste Fluid während seines ersten Durchgangs (8) nacheinander mit dem ersten Fluid während seines zweiten Durchgangs (11), dann mit dem ersten Fluid während seines vierten Durchgangs (17) in Austausch tritt, wobei es mit dem zweiten Fluid in Austausch tritt, wobei in dem Verfahren das erste Fluid Wasserdampf ist und das zweite Fluid Kohlendioxid in superkritischer Phase ist.

2. Verfahren nach Anspruch 1, wobei das erste Fluid während seines ersten Durchgangs (8) eine Temperaturabsenkung im Wesentlichen zwischen 100 °C und 110 °C erfährt.

3. Verfahren nach Anspruch 2, wobei das erste Fluid während seines zweiten Durchgangs (11) einen Temperaturanstieg von im Wesentlichen zwischen 47 °C und 57 °C erfährt.

4. Verfahren nach Anspruch 3, wobei das erste Fluid während seines dritten Durchgangs (14) eine Temperaturabsenkung von im Wesentlichen zwischen 70 °C und 80 °C erfährt.

5. Verfahren nach Anspruch 4, wobei das erste Fluid während seines vierten Durchgangs (17) einen Temperaturanstieg von im Wesentlichen zwischen 37 °C und 47 °C erfährt.

6. Verfahren nach Anspruch 5, wobei das erste Fluid ein fünftes Mal in den Wärmetauscher (1) ein- und daraus austritt, wobei ein fünfter Durchgang (20) ausgebildet wird, und eine Temperaturabsenkung im Wesentlichen zwischen 65 °C und 75 °C erfährt.

7. Verfahren nach Anspruch 6, wobei das zweite Fluid einmal in den Wärmetauscher (1) ein- und daraus austritt.

8. Verfahren nach Anspruch 7, wobei das zweite Fluid in seinem fünften Durchgang (20) in dem Wärmetauscher (1) mit dem ersten Fluid in Austausch tritt und einen Temperaturanstieg von im Wesentlichen zwischen 15 °C und 25 °C erfährt.

9. Verfahren nach Anspruch 8, wobei das zweite Fluid in seinem dritten Durchgang (14) in dem Wärmetauscher (1) mit dem ersten Fluid in Austausch tritt und einen Temperaturanstieg von im Wesentlichen zwischen 20 °C und 30 °C erfährt.

10. Verfahren nach Anspruch 9, wobei das zweite Fluid in seinem ersten Durchgang (8) in dem Wärmetauscher (1) mit dem ersten Fluid in Austausch tritt und einen Temperaturanstieg von im Wesentlichen zwischen 159 °C und 169 °C erfährt.

11. Verfahren nach Anspruch 10, wobei das erste Fluid während seines zweiten Durchgangs (11) mit dem zweiten Fluid und mit dem ersten Fluid während seines ersten Durchgangs (8) parallel in Austausch tritt.

12. Verfahren nach Anspruch 11, wobei das erste Fluid während seines dritten Durchgangs (14) mit dem zweiten Fluid in Austausch tritt.

13. Verfahren nach Anspruch 12, wobei das erste Fluid während seines vierten Durchgangs (17) mit dem ersten Fluid während seines ersten Durchgangs (8) und mit dem zweiten Fluid parallel in Austausch tritt.

14. Verfahren nach Anspruch 13, wobei das erste Fluid während seines fünften Durchgangs (20) mit dem zweiten Fluid in Austausch tritt.

15. Verfahren nach einem der vorstehenden Ansprüche, wobei es in einem Notkreislauf verwendet wird, der zum Kühlen eines zweiten Kreislaufs eines Kernkraftwerks bestimmt ist.

16. Wärmetauscher (1), der geeignet ist, um ein Verfahren nach einem der vorstehenden Ansprüche einzusetzen, der Wärmetauscher (1) umfassend:
- einen ersten Einlass (6) für ein heißes Fluid,
- einen ersten Auslass (7) für das heiße Fluid, der durch einen ersten Durchgang (8) mit dem ersten Einlass (6) im Inneren des Wärmetauschers (1) fluidisch verbunden ist,
- einen zweiten Einlass (9) für das heiße Fluid, der durch eine erste Leitung (29) mit dem ersten Auslass (7) verbunden ist,
- einen zweiten Auslass (10) für das heiße Fluid, der durch einen zweiten Durchgang (11) mit dem zweiten Einlass (9) im Inneren des Wärmetauschers (1) fluidisch verbunden ist,
- einen dritten Einlass (12) für das heiße Fluid, der durch eine zweite Leitung (21) mit dem zweiten Auslass (10) verbunden ist,
- einen dritten Auslass (13) für das heiße Fluid, der durch einen dritten Durchgang (14) mit dem dritten Einlass (12) im Inneren des Wärmetauschers (1) fluidisch verbunden ist,
- einen vierten Einlass (15) für das heiße Fluid, der durch eine dritte Leitung (22) mit dem dritten Auslass (13) verbunden ist,
- einen vierten Auslass (16) für das heiße Fluid, der durch einen vierten Durchgang (17) mit dem vierten Einlass (15) im Inneren des Wärmetauschers (1) fluidisch verbunden ist,
- einen fünften Einlass (18) für das heiße Fluid, der durch eine vierte Leitung (23) mit dem vierten Auslass (16) verbunden ist,
- einen fünften Auslass (19) für das heiße Fluid, der durch einen fünften Durchgang (20) mit dem fünften Einlass (18) im Inneren des Wärmetauschers (1) fluidisch verbunden ist.

17. Wärmetauscher (1) nach Anspruch 16, wobei dieser eine Länge kleiner als oder gleich 2000 Millimeter aufweist.

18. Wärmetauscher (1) nach einem der Ansprüche 16 oder 17, wobei dieser eine Höhe kleiner als oder gleich 600 Millimeter aufweist.

## Claims

1. Cooling method using a heat exchanger (1), the method being intended to cool a first fluid by means of a second fluid, method wherein the first fluid leaves and enters the heat exchanger (1) multiple times so as to exchange with itself and with the second fluid, by indirect contact, method wherein:
- the first fluid enters and leaves the heat exchanger (1) a first time, forming a first passage (8) for said first fluid in the heat exchanger,
- the first fluid enters and leaves the heat exchanger (1) a second time, forming a second passage (11) for said first fluid in the heat exchanger, **characterized in that**
- the first fluid enters and leaves the heat exchanger (1) a third time, forming a third passage (14) for said first fluid in the heat exchanger,
- the first fluid enters and leaves the heat exchanger (1) a fourth time, forming a fourth passage (17) for said first fluid in the heat exchanger,
method wherein the first fluid, during its first passage (8), exchanges successively with the first fluid during its second passage (11) then with the first fluid during its fourth passage (17) while exchanging with the second fluid, method wherein the first fluid is steam and the second fluid is carbon dioxide in supercritical phase.

2. Method according to claim 1, wherein, during its first passage (8), the first fluid is subjected to a temperature reduction of substantially between 100°C and 110°C.

3. Method according to claim 2, wherein, during its second passage (11), the first fluid is subjected to a temperature increase of substantially between 47°C and 57°C.

4. Method according to claim 3, wherein, during its third passage (14), the first fluid is subjected to a temperature reduction of substantially between 70°C and 80°C.

5. Method according to claim 4, wherein, during its fourth passage (17), the first fluid is subjected to a temperature increase of substantially between 37°C and 47°C.

6. Method according to claim 5, wherein the first fluid enters and leaves the heat exchanger (1) a fifth time, forming a fifth passage (20), and is subjected to a temperature reduction of substantially between 65°C and 75°C.

7. Method according to claim 6, wherein the second fluid enters and leaves the heat exchanger (1) once.

8. Method according to claim 7, wherein the second fluid exchanges with the first fluid in its fifth passage (20) in the heat exchanger (1) and is subjected to a temperature increase of substantially between 15°C and 25°C.

9. Method according to claim 8, wherein the second fluid exchanges with the first fluid in its third passage (14) in the heat exchanger (1) and is subjected to a temperature increase of substantially between 20°C and 30°C.

10. Method according to claim 9, wherein the second fluid exchanges with the first fluid in its first passage (8) in the heat exchanger (1) and is subjected to a temperature increase of substantially between 159°C and 169°C.

11. Method according to claim 10, wherein the first fluid, during its second passage (11), exchanges in parallel with the second fluid and with the first fluid during its first passage (8).

12. Method according to claim 11, wherein the first fluid, during its third passage (14), exchanges with the second fluid.

13. Method according to claim 12, wherein the first fluid, during its fourth passage (17), exchanges in parallel with the
first fluid during its first passage (8) and with the second fluid.

14. Method according to claim 13, wherein the first fluid, during its fifth passage (20), exchanges with the second fluid.

15. Method according to any one of the preceding claims, wherein said method is used in an emergency circuit designed to cool a secondary circuit of a nuclear power plant.

16. Heat exchanger (1) suitable for carrying out a method according to any one of the preceding claims, said heat exchanger (1) comprising:
- a first inlet (6) for a hot fluid,
- a first outlet (7) for said hot fluid, which is fluidically connected to the first inlet (6) inside said heat exchanger (1) by a first passage (8),
- a second inlet (9) for said hot fluid, which is connected to the first outlet (7) by a first pipe (29),
- a second outlet (10) for said hot fluid, which is fluidically connected to the second inlet (9) inside said heat exchanger (1) by a second passage (11),
- a third inlet (12) for said hot fluid, which is connected to the second outlet (10) by a second pipe (21),
- a third outlet (13) for said hot fluid, which is fluidically connected to the third inlet (12) inside said heat exchanger (1) by a third passage (14),
- a fourth inlet (15) for said hot fluid, which is connected to the third outlet (13) by a third pipe (22),
- a fourth outlet (16) for said hot fluid, which is fluidically connected to the fourth inlet (15) inside said heat exchanger (1) by a fourth passage (17),
- a fifth inlet (18) for said hot fluid, which is connected to the fourth outlet (16) by a fourth pipe (23),
- a fifth outlet (19) for said hot fluid, which is fluidically connected to the fifth inlet (18) inside said heat exchanger (1) by a fifth passage (20).

17. Heat exchanger (1) according to claim 16, wherein the exchanger has a length of less than or equal to 2000 millimeters.

18. Heat exchanger (1) according to any one of claims 16 or 17, wherein the exchanger has a height of less than or equal to 600 millimeters.
